# EUROPÄISCHE PATENTSCHRIFT

(11) **EP 0 129 859 B1**
(45) Veröffentlichungstag und Bekanntmachung des Hinweises auf die Patenterteilung: **20.05.1987**
(21) Anmeldenummer: 84107139.2
(22) Anmeldetag: 21.06.1984
(51) Int. Cl.: B21D 37/04

(54) **Werkzeugmaschine, insbesondere Revolverschneidpresse**
Machine tool, in particular a turret cutting press
Machine-outil, particulièrement presse à découpage revolver

(30) Priorität: 25.06.1983 DE 3322961
(43) Veröffentlichungstag der Anmeldung: 02.01.1985
(73) Patentinhaber: C. Behrens AG, D-31041 Alfeld/Leine (DE)
(72) Erfinder: Bredow, Walter, D-3220 Alfeld Leine (DE)
(74) Vertreter: Sobisch, Peter, Dipl.-Ing.

## Beschreibung

Die Erfindung bezieht sich auf eine Revolverschneidpresse gemäß dem Oberbegriff des Anspruches 1. Die Erfindung geht dabei von der GB-A- 2 030 497 aus. Bei dieser Revolverschneidpresse werden die Werkzeugeinsätze mittels einer axialen und radialen Bewegung ein - bzw. aus dem Revolverteller ausgebrant. Bei dieser Konstruktion erfahren die Werkzeugeinsätze beim Wechseln praktisch keine Führung in Umfangsvichtung; auch ist der Revolverteller nicht mit einer sternförmingen Struktur und Aufnahmetaschen für die Werkzeugeinsätze versehen.

Bei im Rahmen der Blechverarbeitung eingesetzten Schneidpressen hat die Automatisierung hinsichtlich der Werkstückbeschickung und Handhabung insbesondere bei Verwendung numerisch gesteuerter Koordinatentische einen hohen Stand erreicht. Die für die Bearbeitung der üblicherweise flachenhaften plattenartigen Werkstücke erforderlichen unterschiedlichen Werkzeugsatze werden in Magazinen bereitgehalten und weitestgehend selbsttättg in den Arbeitsbereich der Maschine eingeführt, wobei sich hinsichtlich der Werkzeugführung im wesentlichen zwei Systeme herauskristallisiert haben.

Bei den bekannten Revolverschneidpressen befinden sich die Werkzeuge entlang einem oder mehreren konzentrisch zueinander verlaufenden auf drehbar gelagerten Revolvertellern angeordneten Teilkreisen. Ein Wechsel des, in der auf einem Umfangspunkt des bzw. der Revolverteller befindlichen Arbeitsstation geführten Werkzeuges kann auf diese Weise durch einfache Drehung des Revolvertellers bewerkstelligt werden welches in kurzester Zeit möglich ist. Nachteilig bei dieser Ausführungsform der Werkzeugführung ist das relativ zeitaufwendige Bestücken bzw Umrüsten der Revolverteller. Ferner ist die Zahl der in einem Revolverteller bereitgehaltenen Werkzeuge naturgemäß begrenzt. Derartige Revolverschneidpressen sind beispielsweise aus dem Prospekt "Schablonengesteuerte Revolverstanzpressen" (Nr 002 d/3007/72) der Anmelderin bekannt. In diesem Prospekt werden Revolverstanzpressen mit unterschiedlichen Revolvertellern, d.h. mit unterschiedlichen Anzahlen von Werkzeugstationen beschrieben, bei welchen das für den Stanzvorgang benötigte, aus Stempel, Matrize und Abstreifer bestehende Werkzeug in hierfür vorgesehene Bohrungen der Revolverteller eingesetzt ist. Der Zeitbedarf für einen Wechsel des in den Revolvertellern befindlichen Werkzeuges hängt hierbei neben der Größe der Werkzeugstation auch von der Geschicklichkeit des jeweiligen Bedieners ab.

Darüber hinaus sind Schneidpressen bekannt, bei denen die jeweilige Arbeitsstation aus einem Werkzeugmagazin heraus mit Werkzeugen bestückt wird. Deren Hauptvorteil gegenüber den bekannten Revolverschneidpressen besteht darin daß die jeweiligen Werkzeugmagazine praktisch beliebig groß gemacht werden können. Auch gestaltet sich eine Bestückung der Werkzeugmagazine dann einfach, wenn die jeweiligen Werkzeuge in Kassetten eingesetzt sind, so daß deren Handhabung wesentlich vereinfacht wird. Problematisch ist jedoch der Zeitbedarf für einen Werkzeugwechsel an der jeweiligen Maschine.

Aus der DE-B- 21 38 415 ist eine Stanzmaschine bekannt, die mit einer Werkzeuggreif- und Führungsvorrichtung zusammenwirkt welch letztere gesteuert Werkzeuge aus einem Werkzeugmagazin entnimmt und in die Arbeitsstellung der Stanzmaschine überführt. Das Werkzeugmagazin ist in diesem Fall als ein System von übereinander angeordneten, um eine vertikale Achse rotierbaren, revolverartigen Scheiben ausgestaltet längs deren Peripherie die jeweiligen Werkzeuge gehalten werden. Ein Werkzeugwechsel findet bei dieser bekannten Stanzmaschine derart statt daß das in der jeweiligen Arbeitsstellung in der Maschine befindliche Werkzeug mittels der Werkzeuggreif-und Führungsvorrichtung erfaßt in das Werkzeugmagazin zurückgeführt und durch ein anderes Werkzeug auf demselben Wege ersetzt wird. Der Zeitbedarf für einen Werkzeugwechsel ist hierbei von dem Zeitbedarf für den mechanisch verhältnismäßig komplizierten Greif-und Schwenkvorgang der Werkzeugwechselvorrichtung abhängig.

Schließlich ist aus der DE-C- 20 13 403 eine Drehmaschine bekannt, auf deren Bettschlitten ein Schlittenmagazin angeordnet ist, aus welchem mittels eines Werkzeugwechslers Werkzeuge entnommen und in den jeweiligen, im Arbeitsbereich befindlichen Werkzeughalter eingeführt werden. Das Schlittenmagazin wird seinerseits aus einem neben der Drehmaschine befindlichen Vorratsmagazin, welches als umlaufende Kette ausgestaltet ist, unter Mitwirkung eines weiteren Werkzeugwechslers beschickt. Das System dieser bekannten Werkzeugführung ist somit durch einen Arbeitsbereich, insbesondere einen Werkzeughalter bestimmt in dem sich lediglich ein Werkzeug befindet, wobei dieser Werkzeughalter mit zwei Magazinen, nämlich dem Schlittenmagazin und dem erwähnten Vorratsmagazin in Wirkverbindung steht. In ihrem grundsätzlichen Aufbau, nämlich darin, daß die Arbeitsstaion dieser Drehmaschine aus einem Werkzeugmagazin heraus einzeln mit Werkzeugen bestückt wird, unterscheidet sich diese bekannte Drehmaschine somit nicht von dem, aus der DE-C- 21 38 415 bereits bekannten System und ist somit mit den gleichen Nachteilen behaftet.

Es ist die Aufgabe der Erfindung eine gattungsgemäße Revolverschneidpresse derart auszugstalten, daß der Werkzeugwechsel in einfacher Weise sowie kürzester Zeit möglich ist und insbesondere automatiseirt bzw. rechnergesteuert durchführbar ist.

Diese Aufgabe wird gelöst durch die Merkmale des Kennzeichnungsteiles des Anspruches 1. Dadurch, daß die Werkzeugeinsätze die vorteilhaft kassettenartig ausgestaltet sind in in dem Umfangsbereich befindliche Aufnahmetaschen der Revolverteller einsetzbar sind, eröffnet sich die Möglichkeit, den Revolverteller unter Zuhilfenahme maschineller Einrichtungen, z. B. rechnergesteuert zu beschicken. Die Vorzüge des Revolvertellers welche im wesentlichen in dem raschen Wechsel des in der jeweiligen Arbeitstation befindlichen Werkzeuges bestehen, können auf diese Weise optimal genutzt werden, da gleichzeitig die Möglichkeit gegeben ist, dessen Nachteile welche in der kapazitätsmaßigen Beschränkung hinsichtlich der Anzahl der auf einem Revolverteller verfügbaren Werkzeuge besteht, zu vermeiden. Letzteres kann beispielsweise dadurch geschehen, daß der Revolverteller mit einer rechnergesteuerten Werkzeugwechselvorrichtung zusammenwirkt, nachdem durch die vereinfachte Handhabbarkeit des Einsetzens bzw. des Entfernens von Werkzeugeinsatzen aus dem Revolverteller hierzu die grundsätzliche Möglichkeit geschaffen worden ist.

Die Merkmale des Anspruches 2 dienen der Verbesserung der Genauigkeit der Positionierung des jeweiligen Werkzeugeinsatzes in der diesem zugeordneten Aufnahmetasche.

Den Kupplungsteilen gemaß dem Kennzeichnungsteil des Anspruches 3 kommt insofern eine besondere Bedeutung zu, als sie die Genauigkeit der Bewegungsführung einer Werkzeugwechselvorrichtung im Zusammenwirken mit einem externen Werkzeugmagazin entscheidend mitbestimmen Der - in der angegebenen Draufsicht eines Revolvertellers gesehen, - T-förmige Querschnitt des Kupplungsteils stellt eine geometrisch einfache Form dar, die durch ein entsprechendes Kupplungsgegenstück zuverlässig umfaßt und somit fixiert werden kann. Das Kupplungsteil muß naturgemäß derart gestaltet sein daß eine allseitige Fixierung des jeweiligen Werkzeugeinsatzes möglich ist. Letzteres kann - in vertikaler Richtung - beispielsweise durch sich auf den Werkzeugeinsatz hin erstreckende Nuten erzielt werden, welche mit entsprechend ausgebildeten Kanten eines Greiforgans einer Werkzeugwechselvorrichtung in Eingriff bringbar sind.

Weitere Vorteile der Erfindung ergeben sich aus dem folgenden, in den Zeichnungen schematisch dargestellten Ausführungsbeispiel. Es zeigen:
Fig. 1 einen oberen und einen unteren Revolverteller im Schnitt;
Fig. 2 einen Teilschnitt gemäß der Linie 11-11 der Fig. 1 wobei in der linken Figurenhälfte der obere Revolverteller mit und in der rechten Figurenhälfte der obere Revolverteller ohne die Werkzeugeinsatze dargestellt ist;
Fig 3 einen Teilschnitt gemäß der Linie 111-111 der Fig. 1, wobei in der linken Figurenhälfte der untere Revolverteller mit und in der rechten Figurenhälfte ohne die Werkzeugeinsätze dargestellt ist,
Fig 4 einen Teilschnitt entlang der Linie IV-IV in Fig. 2 durch den oberen Revolverteller;
Fig 5 einen Ausschnitt des oberen Revolvertellers mit einem Werkzeugeinsatz und zwei leeren Stationen;
Fig 6 einen Teilschnitt gemäß der Linie VI-VI in Fig. 3 durch den unteren Revolverteller;
Fig. 7 eine Ausschnittsvergrößerung aus dem unteren Revolverteller mit einem Werkzeugeinsatz und zwei leeren Stationen;
Fig 8 einen Teilschnitt entlang der Linie VIII-VIII der Fig 5 durch beide Revolverteller.

Mit 1 ist in Fig. 1 der obere Revolverteller und mit 2 der untere Revolverteller einer im übrigen nicht gezeigten, an sich bekannten Revolverschneidpresse bezeichnet. Beide Revolverteller 1 und 2 sind in Lagerungen 52, 51 die in nicht näher dargestellter Weise im Maschinengestell 50 der Revolverschneidpresse befestigt sind um eine vertikale Achse 30 drehbar gelagert und können unabhängig voneinander mittels Zahnkränzen 54, 53 angetrieben werden. Der Revolverteller 1 trägt an seinem Umfangsbereich Werkzeugeinsätze 5, deren konstruktiver Aufbau im folgenden noch zu erläutern sein wird, wobei sich der in Fig. 1 links dargestellte Werkzeugeinsatz 5 in der Arbeitsposition befindet. In dieser Arbeitsposition steht dem Werkzeugeinsatz 5 ein entsprechender Werkzeugeinsatz 6 des unteren Revolvertellers 2 gegenüber.

In dieser Arbeitsposition wird ein Kupplungszapfen 18 des noch zu beschreibenden durch den Werkzeugeinsatz 5 gehaltenen Werkzeugs von einer Klauenkupplung 19 umfaßt, über welche in an sich bekannter Weise der Antrieb des im oberen Revolverteller 1 befindlichen und in dem Werkzeugeinsatz 5 gehaltenen Werkzeugs erfolgt. Die Arbeitsposition ist ferner gekennzeichnet durch ausgefahrene Stangen 31,32 des zeichnerisch nur noch angedeuteten Abstreifermechanismus 17, der der Betätigung des in dem Werkzeugeinsatz 5 gehaltenen Abstreifers, auf dessen Aufbau im einzelnen noch eingegangen wird, dient.

Wie aus den rechten Hälften der Fig. 2 und 3 hervorgeht sind die Revolverteller 1 und 2 umfangsseitig mit sich radial erstreckenden und nach außen offenen Aufnahmetaschen 3,4 ausgerüstet so daß sich eine sternförmige Grundstruktur der Revolverteller 1 und 2 ergibt. Die Gestalt dieser Aufnahmetaschen 3,4 ist im wesentlichen derjenigen der Werkzeugeinsatze 5 und 6 nachgebildet, welche in der Draufsicht auf den linken Hälften der Fig. 2 und 3 erkennbar sind. Zur Arretierung der Revolverteller 1, 2 in der jeweiligen Arbeitsposition sind in den zwischen jeweils zwei Aufnahmetaschen 3, 4 befindlichen Abschnitten 33, 34 Arretierbuchsen 55, 56 angeordnet die mit zeichnerisch hier nicht dargestellten, üblicherweise hydraulisch oder pneumatisch betätigten Sperrbolzen zusammenwirken.

Die Werkzeugeinsatze 5, 6 sind kassettenartig ausgestaltet und enthalten jeweils alle an der betreffenden Stelle in den Revolvertellern benötigten Werkzeuge. Die Aufnahmetaschen 3, 4 können auf diese Weise untereinander völlig gleichartig ausgestaltet sein, wodurch sich neben der Herstellung auch der geometrische Aufbau eines Revolvertellers vereinfacht. Mit 24 sind Anschläge bezeichnet, die im Bereich des einwarts gerichteten Endes der Aufnahmetaschen 3, 4 angeordnet sind .und die radiale Bewegung der Werkzeugeinsatze 5, 6 während deren Einführens in diese Aufnahmetaschen begrenzen. Die Werkzeugeinsätze 5, 6 nehmen auf diese Weise in den Aufnahmetaschen 3, 4 eine genau definierte Lage ein.

In den Fig 4 bis 8 sind Funktionselemente, die mit denjenigen der Fig. 1 bis 3 übereinstimmen und dort bereits beschrieben sind übereinstimmend bezeichnet so daß auf eine wiederholte Beschreibung verzichtet wird.

Das in einem Werkzeugeinsatz 5 gehaltene Werkzeug besteht gemäß Fig. 4 aus einem dem eigentlichen Schneid- bzw. Stanzvorgang dienenden Stempel 9, der in einem Stempelhalter 8 geführt ist und über den Kupplungszapfen 18 betätigt wird. Der Stempelhalter 8 ist in eine Führungsbohrung 7 des Werkzeugeinsatzes 5 eingesetzt welcher mit einem Kupplungsteil 36 zum erleichterten Herausziehen des Werkzeugeinsatzes aus der jeweiligen Aufnahmetasche bzw. Einsetzen des Werkzeugeinsatzes in eine Aufnahmetasche beispielweise mittels automatisch arbeitender maschineller Einrichtungen ausgerüstet ist.

Das Werkzeug des Werkzeugeinsatzes 5 umfaßt darüber hinaus einen Abstreifer 12, der in einer Führung 11 (Fig. 8) eines Abstreiferschuhes 10 unter Mitwirkung einer Sperrklinke 13 gesichert ist. Betätigt wird der Abstreifer über den Abstreiferschuh mittels dreier Übertragungsbolzen 14, die in entsprechenden Bohrungen 41 des Werkzeugeinsatzes 5 geführt sind und in der Ruhelage gleichzeitig unter Mitwirkung eines Bundes 57 die Befestigung des Abstreiferschuhes 10 an dem Werkzeugeinsatz 5 bewirken. Die Übertragungsbolzen 14 sind in der Ruhelage durch eine Feder 15 gesichert. Die Betätigung der Übertragungsbolzen 14 und damit des Abstreifers 12 kann auf mechanischem, auf hydraulischem oder pneumatischem Wege durch entsprechende, mit dem Übertragungsbolzen zusammenwirkende Stößel, die jedoch zeichnerisch aus Grunden der Übersichtlichkeit nicht dargestellt sind, erfolgen.

Der in die Aufnahmetasche 3 eingeschobene Werkzeugeinsatz 5 liegt an dem Anschlag 24 an und umgreift mittels Flanschen 20, 21, die sich in der Ebene des Revolvertellers 1 erstrecken, letzteren Ober- und Unterseite teilweise, so daß insoweit eine formschlüssige Fixierung des Werkzeugeinsatzes 5 in einer Richtung senkrecht zur Ebene des Revolvertellers 1 stattfindet.

Gemäß der zeichnerischen Darstellung der Fig 5 umgibt der Flansch 20 den gesamten, innerhalb der Kontur der Aufnahmetasche 3 befindlichen Teil des Werkzeugeinsatzes 5, der auf diese Weise in einer Richtung senkrecht zur Ebene des Revolvertellers 1 zuverlässig abgestützt ist. In seitlicher Richtung liegt der Werkzeugeinsatz 5 beidseitig in seinem ersten, durch parallel zu einer Radiuslinie des Revolvertellers verlaufende Begrenzungslinien gekennzeichneten Abschnitt 44 an entsprechend gestalteten Flächen der Aufnahmetasche 3 an, während in dem zweiten Abschnitt 58, dessen Begrenzungsflächen - in der Draufsicht gemaß Fig. 5 gesehen - unter einem Winkel zu einer Radiuslinie des Revolvertellers 1 verlaufen zwischen den Begrenzungsflächen des Werkzeugeinsatzes 5 und denjenigen der Aufnahmetasche 3 Spiel besteht. Der in Fig. 5 zeichnerisch nicht mehr dargestellte Flansch 21 verläuft deckungsgleich mit dem Flansch 20. Der in Richtung einer Radiuslinie verlaufende Pfeil 35 zeigt die Richtung an, in welcher der Werkzeugeinsatz 5 aus der Aufnahmetasche 3 entfernt werden kann. Mit 26 ist in Fig. 5 ein Arretierbolzen bezeichnet, mittels welchem der Werkzeugeinsatz 5 gegenüber einem Entfernen in Richtung des Pfeiles 35 gesichert ist. Die Wirkungsweise des Arretierbolzens 26 wird im folgenden noch näher erläutert werden.

Gemäß Fig. 6 trägt der Werkzeugeinsatz 6 eine über einen Ring 40 auf diesem abgestützte Matrize 38, die durch eine Klemmbrücke 39 in dieser Position fixiert wird. Die auf dem Ring 40 aufliegende Matrize 38 kann bei Bedarf mit Hilfe von nicht dargestellten Nuten und Stiften in verschiedenen Winkelstellungen eingebaut werden und ist in eine besondere Aufnahme 37 des Werkzeugeinsatzes 6 eingesetzt. Die Sicherung des Werkzeugeinsatzes 6 sowohl in radialer Richtung als auch in einer Richtung senkrecht zur Ebene des Revolvertellers 2 erfolgt in identischer Weise wie die entsprechende Sicherung des Werkzeugeinsatzes 5 im oberen Revolverteller 1, d. h. der Werkzeugeinsatz 6 ist auf seiner Ober- und Unterseite mit Flanschen 20' und 21' ausgerüstet die die Begrenzungskante des unteren Revolvertellers 2 im Bereich der Aufnahmetasche 4 beidseitig, d.h. oben und unten überdecken, wie insbesondere aus Fig. 7 ersichtlich ist. Auch wird die radiale Bewegung des Werkzeugeinsatzes 6 während dessen Einführens in die Aufnahmetasche 4 durch einen Anschlag 24 begrenzt, wobei eine Sicherung gegenüber einem Herausziehen des Werkzeugeinsatzes 6 in Richtung eines Pfeiles 35 durch Arretierbolzen 26 bewerkstelligt wird, deren Funktion und Wirkungsweise noch zu beschreiben sein wird. Wie aus den Fig. 6 und 7 ferner ersichtlich ist, ist die Klemmbrücke 39, mit welcher die Matrize 38 in der Aufnahme 37 des Werkzeugeinsstzes 6 gehalten ist, in seitliche Ausnehmungen 45,45' des oberen Flansches 20' eingesetzt und auf diese Weise radial gesichert.

Die Wirkungsweise der Arretierbolzen 26 sowohl im oberen Revolverteller 1 als auch im unteren Revolverteller 2 ist aus der Fig. 8 ersichtlich Hiernach sind die Arretierbolzen 26 in entsprechende Bohrungen 28 in den Revolvertellern 1, 2 eingesetzt und in ihrer Ruhelage durch Federn 29 unter Mitwirkung eines Bundes 59 gesichert. In dieser Ruhelage ragt ein Ende des Arretierbolzens 26 im oberen Revolverteller 1 aus dessen oberer Fläche 22 hinaus und in eine, in den Flansch 20 des Werkzeugeinsatzes 5 eingearbeitete, nach außen, d. h. in der Ebene des Revolvertellers in Richtung von dem Werkzeugeinsatz 5 fort offene halbkreisförmige Ausnehmung 27 hinein. Durch das Anliegen des Arretierbolzens 26 an den halbkreisformigen Begrenzungsflächen der Ausnehmung 27 wird somit die radiale Fixierung des Werkzeugeinsatzes 5 erzielt. In ähnlicher Weise ragt ein Ende des Arretierbolzens 26 im unteren Revolverteller 2 aus dessen unterer Fläche 47 hinaus und in eine, in den Flansch 21' eingearbeitete nach außen d.h. in der Ebene des Revolvertellers 2 liegend von dem Werkzeugeinsatz 6 fort offene halbkreisförmige Ausnehmung 27' hinein so daß in ähnlicher Weise wie bei dem Werkzeugeinsatz 5 eine radiale Fixierung des Werkzeugeinsatzes 6 durch das teilweise Anliegen des Arretierbolzens 26 an den halbkreisförmigen Begrenzungsflächen der Ausnehmung 27' im Flansch 21' gegeben ist. Zum Herausziehen der Werkzeugeinsätze 5, 6 aus ihren jeweiligen Aufnahmetaschen 3,4 muß somit der diesen zugeordnete Arretierbolzen entgegen der Kraft der Federn 29 bis unter die obere Fläche 22 des Revolvertellers 1 bzw. bis über die untere Fläche 47 des Revolvertellers 2 in die jeweilige Bohrung 28 hineingedrückt werden. Dies wird motorisch, insbesondere hydraulisch oder pneumatisch durchgeführt. Zu diesem Zweck befinden sich am Maschinengestell 50 der Revolverschneidpresse, jeweils dem oberen Revolverteller 1 und dem unteren Revolverteller 2 zugeordnete Kolbenzylindereinheiten 46, 46' mittels deren Stößel 48,48' die Arretierbolzen 26 zur Lösung der radialen Arretierung der Werkzeugeinsatze 5, 6 verschoben werden können.

Wie die vorstehenden Ausführungen zeigen sind bei der beschriebenen Revolverschneidpresse die Revolvertelle 1, 2 die als solche bereits ein Werkzeugmagazin darstellen, in kürzester Zeit durch radiales Herausziehen der jeweiligen Werkzeugeinsätze, welche unterschiedliche Werkzeuge enthalten, umrüstbar. Mit dem kassettenartigen Aufbau der Werkzeugeinsätze sind somit die Voraussetzungen für einen automatisierten, d.h. rechnergesteuerten Werkzeugwechsel bei einer Revolverschneidpresse gegeben so daß in Verbindung mit einem äußeren Werkzeugmagazin die Vorteile der herkömmlichen Revolverschneidpressen, welche in einem schnellen Zugriff auf die in dem Revolverteller befindlichen Werkzeuge bestehen, mit denjenigen solcher Schneidpressen, bei denen die Arbeitsstation aus einem Werkzeugmagazin heraus mit Werkzeugen bestückt wird, welche in einem im Verhältnis zu einem Revolverteller größeren Werkzeugreservoir bestehen, bei kürzest möglichen Umrüstzeiten in vorteilhafter Weise verknüpft werden.

Mit 36a sind Nuten bezeichnet, die in das Kupplungsteil 36 eingearbeitet sind und sich in Richtung auf den jeweiligen Werkzeugeinsatz 5, 6 hin erstrecken. Diese Nuten 36a dienen der Verbesserung der allseitigen Fixierbarkeit der Werkzeugeinsätze 5, 6 in einem Greiforgan einer Werkzeugwechselvorrichtung welches mit Kanten bzw. Leisten versehen ist die mit diesen Nuten 36a in Eingriff bringbar sind.

## Patentansprüche

1. Revolverschneidpresse mit wenigstens einem zur Führung unterschiedlicher Werkzeuge (8, 9, 10, 12, 38) eingerichteten und drehbar gelagerten Revolverteller (1, 2), wobei das Werkzeug in Werkzeugeinsätzen (5, 6) gehalten ist, welche radial in den Revolverteller (1, 2) einsetzbar bzw. diesem entnehmbar sind, dadurch gekennzeichnet, daß der Revolverteller (1, 2) umfangsseitig sternförmig zur Bildung einzelner, radial nach außen offener Aufnahmetaschen (3, 4) für die Werkzeugeinsätze (5, 6) ausgestaltet ist, daß die Konturen der Werkzeugeinsätze (5, 6) - in der Ebene des Revolvertellers (1, 2) gesehen - denjenigen der Aufnahmetaschen (3, 4) im wesentlichen entsprechen, daß die Werkzeugeinsätze (5, 6) im wesentlichen entlang ihres gesamten, in die Aufnahmetaschen (3, 4) eingesetzten Umfanges axial formschlüssig fixiert sind und daß zur radialen formschlüssigen Fixierung der Werkzeugeinsätze (5, 6) in den Aufnahmetaschen (3, 4) motorisch betätigbare Arretiereinrichtungen angeordnet sind.

2. Revolverschneidpresse nach Anspruch 1, dadurch gekennzeichnet, daß die Aufnahmetaschen (3,4) mit radial wirkenden Anschlägen (24) für die Werkzeugeinsätze (5, 6) versehen sind.

3. Revolverschneidpresse nach Anspruch 1 oder 2, dadurch gekennzeichnet, daß an den Werkzeugeinsätzen (5, 6) Kupplungsteile (36) befestigt sind, die sich radial erstrecken und - in der Draufsicht eines Revolvertellers (1, 2) gesehen - vorzugsweise von T-förmigem Querschnitt sind.

4. Revolverschneidpresse nach einem der vorangegangenen Ansprüche-, dadurch gekennzeichnet, daß ein Werkzeugeinsatz (5) in dem oberhalb eines zu bearbeitenden Werkstückes befindlichen Revolverteller (1) als Werkzeug im wesentlichen einen Stempel (8) und einen Abstreifer (12) enthält und daß ein Werkzeugeinsatz (6) in dem sich unterhalb des zu bearbeitenden Werkstückes befindlichen Revolverteller (2) als Werkzeug im wesentlichen eine Matrize (38) enthält.

5. Revolverschneidpresse nach Anspruch 4, dadurch gekennzeichnet, daß der in dem Werkzeugeinsatz (6) geführte Abstreifer (12) motorisch betätigbar ausgebildet ist.

6. Revolverschneidpresse nach einem der vorangegangenen Ansprüche, dadurch gekennzeichnet, daß die Arretiereinrichtung wenigstens einen Arretierbolzen (26) enthält, der mit einer Ausnehmung (27, 27') eines Flansches (20, 21') des Werkzeugeinsatzes (5, 6) in Eingriff bringbar ist.

7. Revolverschneidpresse nach Anspruch 6, dadurch gekennzeichnet, daß der Arretierbolzen (26) in einer Bohrung (28, 28') des Revolvertellers (1,2) geführt und in seiner, den Werkzeugeinsatz (5, 6) arretierenden Stellung durch einen Bund (59) sowie eine Feder (29) gesichert ist.

## Claims

1. Turret piercing press with at least one turret plate (1, 2) which is rotatably mounted and which is arranged for the guidance of various tools (8, 9, 10, 12, 35), wherein the tools are held in tool units (5, 6) which are insertable radially into the turret plates (1, 2) and are removable therefrom, characterised in that the turret plates (1, 2) have a circumferential stellate configuration which defines individual, radially outwardly open receiving pockets (3, 4) for the tool units (5, 6), in that the contour of the tool units - substantially corresponds to that of the receivin pockets (3,4), in that the tool units (5, 6) are positively fixed against axial movement along substantially the full length of that part of their periphery which is located in the receiving pockets (3,4) and in that motor-driven arresting devices are provided for the positive radial fixing of the tool units (5, 6) in the receiving pockets (3, 4).

2. Turret piercing press according to claim 1, characterised in that the receiving pockets (3,4) are provided with radially acting stops (24) for the tool units (5, 6).

3. Turret piercing press according to claim 1 or 2, characterised in that coupling members (36) are secured to the tool units (5, 6), said coupling members extending radially and - viewed in plan on a turret plate (1, 2) - are preferably of T-shaped cross-section.

4. Turret piercing press according to one of the preceding claims, characterised in that one tool unit (5) in the turret plate (1) located above a workpiece to be treated holds, as the tool, essentially a ram (8) and a stripper (12), and in that one tool unit (6) in the turret plate (2) located below the workpiece to be treated holds, as a tool, essentially a die (38).

5. Turret piercing press according to claim 4, characterised in that the stripper (12) guided in said tool unit (6) is arranged to be actuated by motor means.

6. Turret piercing press according to one of the preceding claims, characterised in that the arresting device includes at least one arresting pin (26) which can be brought into engagement with a recess (27, 27') in a flange (20, 21') of the tool unit (5, 6).

7. Turret piercing press according to claim 6, characterised in that the arresting pin (26) is guided in a bore (28, 28') in the turret plate (1, 2) and is secured in its position in which it arrests the tool unit (5, 6) by a collar (59) and a spring (29).

## Revendications

1. Presse à découper revolver comportant au moins un plateau revolver (1, 2) monté tournant et agencé pour guider différents outils (8, 9, 10, 12, 38), ces outils étant tenus dans des porte-outils (5, 6) qui peuvent être introduits dans le plateau revolver (1, 2) et en être enlevés radialementi caractérisée en ce que le plateau revolver (1, 2) a une forme d'étoile à sa périphérie et forme des poches (3, 4) ouvertes radialement vers l'extérieur destinées à recevoir les porte-outils (5, 6), en ce que les contours des porte-outils (5, 6), vus dans le plan du plateau revolver (1, 2), correspondent à peu près à ceux des poches (3, 4), en ce que les porte-outils (5, 6) sont fixés axialement par emboîtement à peu près tout le long de leur pourtour engagé dans les poches (3, 4), et en ce que des moyens d'arrêt actionnables par moteur sont prévus pour la fixation radiale par emboîtement des porte-outils (5, 6), dans les poches (3,4).

2. Presse à découper revolver selon la revendication 1, caractérisée en ce que les poches (3, 4) sont pourvues de butées (24), agissant radialement, pour les porte-outils (5, 6).

3. Presse à découper revolver selon l'une des revendications 1 et 2, caractérisée en ce qu'aux porte-outils (5, 6) sont fixés des éléments d'accouplement (36) qui s'étendent radialement et qui, sur la vue de dessus d'un plateau revolver (1, 2), ont de préférence une section en T.

4. Presse à découper revolver selon l'une des revendications précédentes, caractérisée en ce qu'un porte-outil (5) du plateau revolver (1) situé au-dessus d'une pièce à travailler contient, comme outillage, essentiellement un poinçon (8) et un éjecteur (12), et qu'un porte-outil (6) du plateau revolver (2) situé au-dessous de la pièce a travailler contient, comme outillage essentiellement une matrice (38).

5. Presse à découper revolver selon la revendication 4, caractérisée en ce que l'ejecteur (12) monté dans le porte-outil (5) peut être actionné par moteur.

6. Presse à découper revolver selon l'une des revendications précédentes caractérisée en ce que le dispositif d'arrêt contient au moins une cheville d'arrêt (26) qui peut être mise en prise avec un évidement (27, 27') d'un rebord (20, 21') du porte-outil (5, 6).

7. Presse à découper revolver selon la revendication 6, caractérisée en ce que la cheville d'arrêt (26) est montée dans un trou, (28, 28') du plateau revolver (1, 2) et arrêtée par un collet (59) et un ressort (29) dans sa position maintenant le porte-outil (5, 6).
